# EUROPÄISCHE PATENTSCHRIFT

(11) **EP 0 593 749 B1**
(45) Veröffentlichungstag und Bekanntmachung des Hinweises auf die Patenterteilung: **31.01.1996**
(21) Anmeldenummer: 93911732.1
(22) Anmeldetag: 07.05.1993
(51) Int. Cl.: F23G 5/50

(54) **VERFAHREN ZUR REGELUNG DER MÜLLMENGE BZW. DER MÜLLSCHICHT AUF VERBRENNUNGSROSTEN**
PROCESS FOR REGULATING THE AMOUNT OF WASTE OR THE THICKNESS OF LAYERS OF WASTE ON INCINERATION GRATES
PROCEDE DE REGULATION DU VOLUME DES ORDURES, RESPECTIVEMENT DE LA COUCHE D'ORDURES SUR DES GRILLES DE COMBUSTION

(30) Priorität: 13.05.1992 DE 4215997
(43) Veröffentlichungstag der Anmeldung: 27.04.1994
(73) Patentinhaber: NOELL Abfall- und Energietechnik GmbH, D-41464 Neuss (DE)
(72) Erfinder: LAUTENSCHLAGER, Gert, D-8702 Margetshöchheim (DE); KAISER, Ulrich, D-8700 Würzburg (DE); STEINER, Robert, CH-8303 Bassersdorf (CH); WACHTER, Erwin, CH-8048 Zürich (CH); FABIAN, Bernhard, NL-6866 DN Heelsum (NL)
(74) Vertreter: Köckeritz, Günter
(86) Internationale Anmeldenummer: DE9300400
(87) Internationale Veröffentlichungsnummer: WO9323707

(56) Entgegenhaltungen:
- DE-A- 4 028 486
- PATENT ABSTRACTS OF JAPAN vol. 5, no. 29 (M-56) 21. Februar 1981 & JP-A-55 155 108 (TAKUMA CO LTD) 3. Dezember 1980
- PATENT ABSTRACTS OF JAPAN vol. 1, no. 14 (M-76)(1118) 22. März 1977 & JP-A-51 127 579 (HITACHI ZOSEN K.K.) 11. Juni 1976
- PATENT ABSTRACTS OF JAPAN vol. 1, no. 96 (M-77)(2557) 30. August 1977 & JP-A-52 036 874 (HITACHI SEISAKUSHO K.K.) 22. März 1977
- PATENT ABSTRACTS OF JAPAN vol. 4, no. 41 (M-5) 29. März 1980 & JP-A-55 012 368 (MITSUBISHI HEAVY IND LTD) 28. Januar 1980
- PATENT ABSTRACTS OF JAPAN vol. 4, no. 72 (M-13)(554) 27. Mai 1980 & JP-A-55 035 873 (KUBOTA TEKKO K.K.) 13. März 1980
- PATENT ABSTRACTS OF JAPAN vol. 4, no. 88 (M-17)(570) 24. Juni 1980 & JP-A-55 046 369 (NIPPON KOKAN K.K.) 1. April 1980

## Beschreibung

Gegenstand der Erfindung ist ein Verfahren zur Regelung der Müllmenge bzw. der Müllschicht auf Verbrennungsrosten von Müllverbrennungsanlagen.

Ein solches Verfahren ist aus Dokument Patent Abstracts of Japan, vol 5, no. 29(M-56) 21. Februar 1981 bekannt.

Als ein Beispiel für einen Verbrennungsrost einer Müllverbrennungsanlage kann der in DE 24 46 724 C 3 beschriebene Feuerrost angesehen werden. Dieser besteht aus mehreren Rostzonen, die jeweils sich dachziegelartig übergreifende, bewegliche und feste Roststäbe umfassen, wobei die beweglichen Roststäbe einer Zone gemeinsam hydraulich zurückgezogen und vorgeschoben werden, um das Brenngut durch den Ofen zu bewegen und es dabei umzuschichten. Damit ein gleichmäßiger Transport des Brenngutes erfolgt, werden alle Roststäbe im wesentlichen mit derselben Geschwindigkeit bewegt. Die Erfindung ist jedoch nicht auf Feuerungsroste nach DE 24 46 724 C 3 beschränkt.

Der Betrieb einer Müllfeuerung gestaltet sich im Vergleich zu einer kohle-, öl- oder gasbefeuerten Anlage besonders schwierig, da der Brennstoff Müll in seiner Zusammensetzung in seinem Brennverhalten ständig, z.T. extremen Schwankungen unterworfen ist.

Unterschiedliche Stückigkeit, Dichte, Feuchte, Heizwert und Zündfähigkeit erfordern eine permanente Anpassung der Feuerung an den eingebrachten Brennstoff, um annähernd konstante Feuerungsbedingungen und-einen sicheren Betrieb zu gewährleisten.

Heute und in Zukunft besteht die Hauptaufgabe der Abfallverbrennung in der Müllentsorgung und Reststoffbehandlung, wobei Minderung und Vermeidung von Schadstoffen im Vordergrund stehen. Die gewonnene Energie ist nicht mehr vordringliches Ziel, sondern ein erwünschtes Nebenprodukt.

Die wichtigste Aufgabe der Feuerung ist dabei, einen möglichst vollständigen Ausbrand sowohl der Rauchgase, als auch der Feststoffe - Flugstaub und Schlacke - zu erzielen.

Diese Anforderungen sind letztlich nur durch einen annähernd konstanten Feuerungsbetrieb zu erfüllen. Durch neue gesetzliche Forderungen wird die Einhaltung gleichmäßiger Verbrennungsbedingungen zunehmend an Bedeutung gewinnen.

Bekannt ist, daß Müllfeuerungen bei starken Heizwertschwankungen zum Über- oder Unterladen der Roste neigen. Sinkt beispielsweise der Müllheizwert durch einen erhöhten Anteil von nassem oder brennstoffarmem (inertem) Material, so wird auch die freigesetzte Wärme und die erzeugte Dampfmenge abnehmen.

Eine Feuerungsleistungsregelung, die das Ziel einer konstanten Dampfproduktion verfolgt, wird daraufhin die Beschickung der Feuerung mit Müll erhöhen. Dies führt aber sehr oft dazu, daß der Rost überladen wird und statt der erwünschten Temperaturerhöhung ein weiterer Einbruch der Feuerraumtemperaturen stattfindet. Desweiteren wird die Überladung zu einem "Müllberg" auf dem Rost führen, der sich durch den Ofen bewegt und letztlich zu einem schlechten Schlackeausbrand führt.

Bei hohem Heizwert besteht umgekehrt die Gefahr, daß durch eine zu starke Drosselung der Beschickung ein "Mülloch" auf dem Rost entsteht. Das Durchblasen von kalter Verbrennungsluft in Verbindung mit CO-Strähnen ist die Folge.

Die Aufgabe der Erfindung liegt darin, die Müllmenge bzw. Müllschicht unabhängig vom Heizwert auf dem Verbrennungsrost annähernd konstant zu halten und ein Über- oder Unterladen mit den genannten Folgen zu verhindern.

Das technische Problem der Erfindung wird dadurch gelöst, daß die Beschickung des Rostes und die Geschwindigkeit des Rostes in Abhängigkeit der Hydraulikdrucke der Rostantrieb geregelt werden.

Der Hydraulikdruck des Rostantriebes ist ein Maß für die auf dem Rost liegende Müllmenge. Bei hoher Müllschicht und entsprechend großer Müllmenge ist für den Rostantrieb ein höherer Hydraulikdruck erforderlich als bei geringer Müllmenge. Dieser Effekt wird meß- und regelungstechnisch ausgenutzt.

Sinkt beispielsweise der Hydraulikdruck der ersten Rostzone und entsprechend die Müllmenge/-schicht unter einen bestimmten Minimalwert, so wird die Beschickung erhöht. Steigt der Druck und entsprechend die Müllmenge über einen bestimmten Maximalwert, so wird die Beschickung erniedrigt. Auf diese Weise wird ein Über-oder Unterladen des Rostes sicher verhindert.

Bei einem Rostsystem, das aus mehreren Rostzonen mit eigenen Antrieben besteht, ist die Regelung der Müllmenge bzw. Müllschicht auf den einzelnen Zonen in gleicher Weise möglich.

Liegt der Hydraulikdruck einer Rostzone über/unter einem einstellbaren Maximal-/Minimalwert, wird die Geschwindigkeit der vorgeschalteten Rostzone erniedrigt/erhöht, was auch die Transportgeschwindigkeit des Brenngutes erniedrigt oder erhöht.

Wie Messungen an einer bestehenden Müllverbrennungsanlagen zeigen, führt die Einhaltung einer gleichmäßigeren Brennstoffschicht auf dem Rost zu einem Feuerungsbetrieb mit deutlich niedrigeren Dampf-und Temperaturschwankungen.

Mit einer Veränderung der Geschwindigkeit einer Rostzone bzw. von Roststäben ist gemeint, daß die Anzahl der Hübe pro Zeiteinheit verändert wird, was tatsächlich auch die Bewegungsgeschwindigkeit der einzelnen Stäbe ändert. Ergeben die Messungen des hydraulischen Drucks zum Antrieb der Stäbe bei ihrer dem Müll weiterschiebenden Hubbewegung, daß dieser Druck abfällt, nimmt auch die Brennstoffschicht auf diesem Teil des Rostes ab. Um eine gleichmäßige Schicht zu erhalten wird nun die Hubzahl wenigstens des vorangehenden Teiles des Rostes sowie gegebenenfalls auch die Zufuhr über die Beschickungseinrichtung oder einen Aufgabeschieber durch geeignete Regeleinrichtungen erhöht bis der Druck zwischen den Sollwerten liegt.

Der Druck und dessen für die Regelung erforderlichen Grenzwerte können für die einzelnen Rostzonen eingestellt werden, um die Anlage an die Art des Brenngutes optimal anzupassen.

## Patentansprüche

1. Verfahren zur Regelung der Müllmenge bzw. der Müllschicht auf Verbrennungsrosten von Müllverbrenungsanlagen,
dadurch gekennzeichnet, daß
die Beschickung des Rostes und die Geschwindigkeit des Rostes in Abhängigkeit der Hydraulikdrucke der Rostantriebe geregelt werden.

2. Verfahren nach Anspruch 1
dadurch gekennzeichnet, daß
die Beschickung über den Aufgabeschieber in Abhängigkeit des Hydraulikdruckes der ersten Rostzone geregelt wird.

3. Verfahren nach Anspruch 1
dadurch gekennzeichnet, daß
die Geschwindigkeit einer Rostzone durch den Hydraulikdruck einer nachgeschalteten Rostzone geregelt wird.

4. Verfahren nach Anspruch 1
dadurch gekennzeichnet, daß
die Geschwindigkeit einer Rostzone durch den eigenen Hydraulikdruck geregelt wird.

5. Verfahren nach Anspruch 1
dadurch gekennzeichnet, daß
der geregelte Hydraulikdruck einer Rostzone einstellbar ist.

## Claims

1. Method of regulating the quantity of refuse, or respectively the thickness of layers of refuse, on combustion gratings of refuse incinerators, characterised in that the charging of the grating and the speed of the grating are regulated in dependence on the hydraulic pressures of the grating drives.

2. Method according to claim 1, characterised in that the charging is regulated via the delivery valve in dependence on the hydraulic pressure of the first grating zone.

3. Method according to claim 1, characterised in that the speed of a grating zone is regulated by the hydraulic pressure of a subsequently added grating zone.

4. Method according to claim 1, characterised in that the speed of a grating zone is regulated by its own hydraulic pressure.

5. Method according to claim 1, characterised in that the regulated hydraulic pressure of a grating zone is adjustable.

## Revendications

1. Procédé de régulation de la quantité ou de la couche d'ordures ménagères sur les grilles d'incinération d'usines d'incinération d'ordures ménagères, caractérisé en ce que le chargement et la vitesse de la grille sont réglés en fonction de la pression hydraulique des mécanismes d'entraînement de la grille.

2. Procédé selon la revendication 1, caractérisé en ce que le chargement effectué par la coulisse d'alimentation est réglé en fonction de la pression hydraulique de la première zone de la grille.

3. Procédé selon la revendication 1, caractérisé en ce que la vitesse d'une zone de la grille est réglée par la pression hydraulique d'une zone de la grille intercalée à sa suite.

4. Procédé selon la revendication 1, caractérisé en ce que la vitesse d'une zone de la grille est réglée par sa propre pression hydraulique.

5. Procédé selon la revendication 1, caractérisé en ce que la pression hydraulique contrôlée d'une zone de grille est réglable.
